# EUROPÄISCHE PATENTSCHRIFT

(11) **EP 1 215 016 B1**
(45) Veröffentlichungstag und Bekanntmachung des Hinweises auf die Patenterteilung: **31.10.2007**
(21) Anmeldenummer: 01811144.3
(22) Anmeldetag: 26.11.2001
(51) Int. Cl.: B25D 11/04

(54) **Schlagendes Handwerkzeuggerät mit drehendem Führungsrohr**
Power hammer-drill with rotating piston guide tube
Marteau perforateur avec tube rotatif pour le guidage du piston

(30) Priorität: 12.12.2000 DE 10061810
(43) Veröffentlichungstag der Anmeldung: 19.06.2002
(73) Patentinhaber: HILTI Aktiengesellschaft, 9494 Schaan (LI)
(72) Erfinder: Frenzel, Jens, 86899 Landsberg (DE); Bongers-Ambrosius, Hans-Werner, 81477 München (DE); Gerold, Peter, 82362 Weilheim (DE)
(74) Vertreter: Wildi, Roland

(56) Entgegenhaltungen:
- EP-A- 0 884 138
- DE-A- 3 610 680
- DE-A- 19 805 187
- GB-A- 2 099 748

## Beschreibung

Die Erfindung bezeichnet ein zumindest teilweise drehendes und schlagendes Handwerkzeuggerät mit einem axial beweglichen Döpper und einem als rotierende Werkzeugspindel dienenden Führungsrohr für einen axial beweglichen Flugkolben.

Bei derartigen Handwerkzeuggeräten wird der axiale Schlag vom Flugkolben über den im Schlagwerk geringfügig axial beweglichen Döpper auf ein Werkzeug übertragen. Durch die oszillierende Bewegung des Döppers im Schlagwerk wird stets entweder etwas Staub in das Schlagwerk bzw. etwas Öl aus dem Schlagwerk nach aussen befördert, was über Dichtelemente weitgehend unterbunden werden kann. Bei fehlender Gegenkraft über das Werkzeug gelangt der hoch beschleunigte Döpper bis in einen werkzeugseitig axial angrenzenden Leerschlagbereich hinein, was zu einer Leerschlagabschaltung genutzt werden kann.

Durch die im Leerschlagfall erfolgende axiale Versetzung und die hohe Geschwindigkeit des Döppers in Richtung Werkzeug weisen die Dichtelemente eine deutlich reduzierte Abstreiffähigkeit auf und tragen bei der langsameren Bewegung des Döppers zurück in den Arbeitspunkt Staub in das Schlagwerk ein, welcher weiter in ein Getriebe kriecht. Die Staubverschleppung in das Getriebe ist verantwortlich für eine deutliche Lebensdauerverkürzung der Getriebeteile.

Nach der DE19724531A1 erstreckt sich ein, als rotierende Werkzeugspindel dienendes und zur Leerschlagabschaltung axial bewegliches, rotierendes Führungsrohr teleskopartig von der Werkzeugaufnahme über einen Döpper bis in den Bereich des Flugkolbens hinein. Bei einem axial anschlagenden, axial versetzbaren, Führungsrohr wird der im Leerschlagfall auftretende relative Versatz des Döppers und somit der Staubeintrag reduziert. Durch die axiale Versetzung des rotierenden Führungsrohrs treten Dichtprobleme an der radialen Aussenseite des Führungsroheres zum Gehäuse auf, wodurch es an dieser Stelle zu einem Staubeintrag kommt, der weiter in das Getriebe verschleppt wird.

Nach der EP0759341 weist das, als rotierende Werkzeugspindel dienende, sich teleskopartig von der Werkzeugaufnahme über einen Döpper bis in den Bereich des Flugkolbens hinein erstreckende, axial feste Führungsrohr eine Radialwellendichtung zwischen der Aussenfläche des Führungsrohrs und dem Gehäuse auf. Die Leerschlagabschaltung erfolgt über eine separate, im Führungsrohr koaxial innenliegende, vom Döpper axial versetzbare Schalthülse.

Nach der GB2053769 wird eine, in eine axiale und eine rotierende Bewegung zerlegbare, Drehschlagbewegung bei rotierenden Schlagwerken mit je einer getrennten Axialdichtung und Radialwellendichtung abgedichtet. Nach der EP0735230 weist ein Spülkopf für ein teilweise drehendes und schlagendes Handwerkzeuggerät ein Dichtelement mit, über ein zwischengeordnetes hülsenförmiges Gehäuseteil mit je einem axialen und einem umlaufenden Freiheitsgrad, voneinander getrennten Axialdichtungen und Radialdichtungen auf.

Die Aufgabe besteht in der Realisierung eines teilweise drehenden und schlagenden Handwerkzeuggerätes mit einem rotierenden und axial beweglichen Führungsrohr, welches auch im Leerschlagfall hinreichend dicht gegen Staubeintrag ist.

Die Aufgabe wird im wesentlichen durch die Merkmale der unabhängigen Ansprüche gelöst. Vorteilhafte Weiterbildungen ergeben sich aus den Unteransprüchen.

Im wesentlichen weist ein teilweise drehendes und schlagendes Handwerkzeuggerät ein, als Werkzeugspindel dienendes, in einem Gehäuse rotierendes und axial bewegliches, einen Flugkolben axial beweglich führendes sowie sich teleskopartig von einer Werkzeugaufnahme über einen Döpper bis in den Bereich des Flugkolbens hinein erstreckendes Führungsrohr auf, welches die Leerschlagabschaltung durch eine axiale Verschiebung bewirkt, wobei ein zwischen der Aussenfläche des Führungsrohrs und dem Gehäuse angeordnetes Dichtelement als Dichtungen mindestens eine Axialdichtung für die rein axiale Bewegung und mindestens eine Radialwellendichtung für die rein rotierende Bewegung aufweist.

Durch die getrennte Ausführung der Dichtfunktion sind gegenüber der komplexen Drehschlagbewegung leistungsfähigere, spezielle Dichtungen wie Radialwellendichtringe für die rein rotierende Bewegung und Abstreifringe für die rein axiale Bewegung einsetzbar, welche den Staubeintrag in das Getriebe wesentlich verringern.

Vorteilhaft ist zwischen dem Führungsrohr und dem Gehäuse ein zum Gehäuse drehfest, axial bewegliches Gehäuseteil aussen koaxial zum Führungsrohr angeordnet, wobei die Radialwellendichtung zwischen dem Führungsrohr und dem Gehäuseteil und die Axialdichtung zwischen dem Gehäuseteil und dem Gehäuse angeordnet ist, wodurch eine einfache Auftrennung der Drehschlagbewegung möglich ist.

Vorteilhaft ist das Gehäuseteil als Hülse ausgebildet, wodurch standardisierte ringförmige Dichtungen einsetzbar sind.

Vorteilhaft ist die Axialdichtung als eine statische Dichtung, wie bspw. ein Faltenbalg, ausgebildet, wodurch eine platzsparende und bezüglich der begrenzten Anzahl von begrenzten axialen Versetzungen des Führungsrohres eine zuverlässige Abdichtung erzielt wird.

Vorteilhaft ist das Gehäuseteil zumindest teilweise radial abgesetzt, wodurch ein axialer Anschlag zum Gehäuse oder zum Führungsrohr ausgebildet wird.

Die Erfindung wird bezüglich eines vorteilhaften Ausführungsbeispiels näher erläutert mit:
- Fig. 1: als schlagendes Handwerkzeuggerät mit drehendem Führungsrohr
- Fig. 2: als Variante mit statischer Dichtung

Nach Fig. 1 weist ein ausschnittsweise dargestelltes, teilweise drehendes und schlagendes Handwerkzeuggerät 1 ein, als Werkzeugspindel dienendes, in einem Gehäuse 2 rotierendes und axial bewegliches, einen Flugkolben 3 axial beweglich führendes sowie sich teleskopartig von einer Werkzeugaufnahme 4 über einen Döpper 5 bis in den Bereich des Flugkolbens 3 hinein erstreckendes Führungsrohr 6 auf, welches die Leerschlagabschaltung durch eine axiale Verschiebung 7 bewirkt. Ein zwischen der Aussenfläche des Führungsrohrs 6 und dem Gehäuse 2 angeordnetes Dichtelement 8 weist als Dichtungen eine als ringförmiger Abstreifring ausgeführte Axialdichtung 9 für die rein axiale Bewegung und eine, als ringförmiger Radialwellendichtring ausgeführte, Radialwellendichtung 10 für die rein rotierende Bewegung auf. Zwischen dem Führungsrohr 6 und dem Gehäuse 2 ist ein zum Gehäuse 2, als radial abgesetzte Hülse ausgeführtes, drehfest, axial bewegliches Gehäuseteil 11 aussen koaxial zum Führungsrohr 6 angeordnet, wobei die Radialwellendichtung 10 zwischen dem Führungsrohr 6 und dem Gehäuseteil 11 und die Axialdichtung 9 zwischen dem Gehäuseteil 11 und dem Gehäuse 2 angeordnet ist.

Nach Fig. 2 ist das, eine Radialwellendichtung 10 zwischen dem Gehäuseteil 11 und dem Führungsrohr 6 beinhaltende, Dichtelement 8 mit einer Axialdichtung 9 zwischen dem Gehäuseteil 11 und dem Gehäuse 2 ausgebildet, wobei die Axialdichtung 9 einen Faltenbalg 12 mit einer der axiale Verschiebung 7 zugeordneten axialen Länge ausbildet.

## Patentansprüche

1. Handwerkzeuggerät zur Erzeugung einer zumindest teilweise drehenden und schlagenden Bewegung mit einem, in einem Gehäuse (2) rotierenden und axial beweglichen, einen Flugkolben (3) axial beweglich führenden sowie sich teleskopartig von einer Werkzeugaufnahme (4) über einen Döpper (5) bis in den Bereich des Flugkolbens (3) hinein erstreckenden, Führungsrohr (6), welches durch eine axiale Verschiebung (7) eine Leerschlagabschaltung bewirkt, **dadurch gekennzeichnet, dass** ein zwischen dem Führungsrohr (6) und dem Gehäuse (2) angeordnetes Dichtelement (8) als Dichtungen mindestens eine Axialdichtung (9) für die rein axiale Bewegung und mindestens eine Radialwellendichtung (10) für die rein rotierende Bewegung aufweist.

2. Handwerkzeuggerät nach Anspruch 1, **dadurch gekennzeichnet, dass** zwischen dem Führungsrohr (6) und dem Gehäuse (2) ein zum Gehäuse (2) drehfest, axial bewegliches Gehäuseteil (11) koaxial zum Führungsrohr (6) angeordnet ist.

3. Handwerkzeuggerät nach Anspruch 2, **dadurch gekennzeichnet, dass** die Radialwellendichtung (10) zwischen dem Führungsrohr (6) und dem Gehäuseteil (11) sowie die Axialdichtung (9) zwischen dem Gehäuseteil (11) und dem Gehäuse (2) angeordnet ist.

4. Handwerkzeuggerät nach Anspruch 2 oder Anspruch 3, **dadurch gekennzeichnet, dass** das Gehäuseteil (11) als Hülse ausgebildet ist.

5. Handwerkzeuggerät nach einem der vorherigen Ansprüche, **dadurch gekennzeichnet, dass** die Axialdichtung (9) als eine statische Dichtung mit einem Faltenbalg (12) ausgebildet ist.

6. Handwerkzeuggerät nach Anspruch 5, **dadurch gekennzeichnet, dass** der Faltenbalg (12) eine der axialen Verschiebung (7) zugeordnete axiale Länge aufweist.

7. Handwerkzeuggerät nach einem der vorherigen Ansprüche, **dadurch gekennzeichnet, dass** das Gehäuseteil (11) zumindest teilweise radial abgesetzt ist.

## Claims

1. Hand-held tool for producing an at least partially rotating and striking movement with a tubular guide (6) that rotates in a housing (2), can move axially, guides the axial movement of a free piston (3) and extends telescopically from a tool uptake means (4) over an anvil-type member (5) and in to the area of the free piston (3), the said tubular guide (6) bringing about switching-off, through an axial displacement, when there is a no-load stroke, **characterized in that** a sealed element (8) disposed between the tubular guide (6) and the housing (2) has, as sealing means, at least one axial seal (9) for the purely axial movement and at least one radial shaft packing (10) for the purely rotating movement.

2. Hand held tool in accordance with claim 1, **characterized in that** a housing section (11), which is rotationally carried with the housing (2) and can move axially, is disposed, coaxial with the tubular guide (6), between the tubular guide (6) and the housing (2).

3. Hand held tool in accordance with claim 2, **characterized in that** the radial shaft packing (10) is disposed between the tubular guide (6) and the housing section (11) and the axial seal (9) is disposed between the housing section (11) and the housing (2).

4. Hand held tool in accordance with claim 2 or 3, **characterized in that** the housing section (11) is in the form of a casing.

5. Hand held tool in accordance with one of the preceding claims, **characterized in that** the axial seal (9) is in the form of a static seal with a bellows-type member (12).

6. Hand held tool in accordance with claim 5, **characterized in that** the bellows-type member (12) has an axial length associated with the axial displacement (7).

7. Hand held tool in accordance with one of the preceding claims, **characterized in that** the housing section (11) is at least partially radially offset.

## Revendications

1. Appareil portatif pour générer un mouvement au moins partiellement tournant et percutant, comprenant un tube de guidage (6) qui est monté tournant et déplaçable axialement dans un carter (2), qui guide en translation axiale un piston volant (3), qui s'étend télescopiquement d'un raccord d'outil (4) jusqu'à la zone du piston volant (3) en passant par une bouterolle (5) et qui, moyennant un déplacement axial (7), provoque une neutralisation de la percussion à vide, **caractérisé en ce qu'**un élément d'étanchéité (8) disposé entre le tube de guidage (6) et le carter (2) comporte comme joints au moins un joint axial (9) pour le déplacement purement axial et au moins un joint radial d'arbre (10) pour le mouvement purement rotatif.

2. Appareil portatif selon la revendication 1, **caractérisé en ce qu'**entre le tube de guidage (6) et le carter (2) est disposée, coaxialement au tube de guidage (6), une partie de carter mobile axialement (11) solidaire en rotation du carter (2).

3. Appareil portatif selon la revendication 2, **caractérisé en ce que** le joint radial d'arbre (10) est disposé entre le tube de guidage (6) et la partie de carter (11), et le joint axial (9) est disposé entre la partie de carter (11) et le carter (2).

4. Appareil portatif selon la revendication 2 ou la revendication 3, **caractérisé en ce que** la partie de carter (11) est conformée en manchon.

5. Appareil portatif selon une des revendications précédentes, **caractérisé en ce que** le joint axial (9) est conformé en joint statique à soufflet plissé (12).

6. Appareil portatif selon la revendication 5, **caractérisé en ce que** le soufflet plissé (12) présente une longueur axiale correspondant au déplacement axial (7).

7. Appareil portatif selon une des revendications précédentes, **caractérisé en ce que** la partie de carter (11) présente au moins partiellement un décrochement radial.
